# FASCICULE DE BREVET EUROPEEN

(11) **EP 2 725 433 B1**
(45) Date de publication et mention de la délivrance du brevet: **29.04.2015**
(21) Numéro de dépôt: 12190230.8
(22) Date de dépôt: 26.10.2012
(51) Int. Cl.: G04B 17/28

(54) **Tourbillon volant a balancier volant pour mouvement horloger**
Bewegliches Tourbillon mit beweglicher Unruh für Uhrwerk
Flying pendulum with flying balance wheel for clockwork

(43) Date de publication de la demande: 30.04.2014
(73) Titulaire: Richemont International S.A., 1752 Villars-sur-Glâne (CH)
(72) Inventeur: Rougny, Laurent, 39220 Les Rousses (FR); Capt, Michel, 1347 Le Sentier (CH); Prost, Edouard, 39310 Lamoura (FR)
(74) Mandataire: Richard, François-Régis

(56) Documents cités:
- US-B2- 7 744 271

## Description

### Domaine technique

La présente invention concerne un tourbillon, pour mouvement horloger, comportant une cage destinée à être montée rotative sur un élément de bâti du mouvement horloger par l'intermédiaire d'un roulement de cage, à billes ou à galets, la cage portant notamment un arbre de balancier, portant lui-même un balancier, ainsi qu'un échappement et un spiral.

L'invention concerne également un mouvement horloger comportant un tel tourbillon ainsi qu'une pièce d'horlogerie munie d'un tel mouvement horloger.

### Etat de la technique

De nombreuses constructions de tourbillons pour mouvements horlogers ont déjà été divulguées dans l'art antérieur, pour répondre à différents problèmes techniques posés au court du temps.

Ces tourbillons assemblés en porte-à-faux sur le mouvement horloger, au moyen d'un unique roulement à billes ou à galets, sont habituellement qualifiés de tourbillons volants. Ils présentent notamment l'avantage d'offrir une vue plus spectaculaire du fait qu'aucun pont n'est nécessaire, au-dessus du tourbillon, pour assurer le pivotement de la cage. Ainsi, seule la cage, dont le dessin peut être allégé et personnalisé, masque partiellement la vue du balancier-spiral et de l'échappement, ces organes formant le coeur battant de la pièce d'horlogerie.

Le brevet US 7,744,271 B2 décrit un tel tourbillon. Plus précisément, ce document divulgue un tourbillon dont le roulement de cage présente une cage interne en forme de douille au travers de laquelle est agencé l'arbre de balancier. Le balancier est solidaire de son arbre, à proximité d'une première extrémité de ce dernier, tandis que la seconde extrémité de l'arbre porte le plateau coopérant avec l'échappement. Outre une meilleure répartition des masses de part et d'autre d'un pont de cage central, cet agencement permet également d'utiliser un arbre de balancier de longueur importante. En effet, ce brevet américain précise que cette dernière caractéristique permet de réduire les contraintes subies par les paliers de l'arbre de balancier, en référence à des tourbillons de l'art antérieur dont les arbres de balancier sont plus courts.

On notera que le tourbillon présenté dans ce document présente un encombrement similaire à ceux des tourbillons antérieurs suivant la direction de son épaisseur.

### Divulgation de l'invention

Un but principal de la présente invention est de proposer une alternative de réalisation aux tourbillons connus dans l'état de la technique, permettant notamment de construire un tourbillon d'épaisseur réduite, sans pour autant nuire à la précision des oscillations du balancier-spiral.

A cet effet, la présente invention concerne plus particulièrement un tourbillon du type mentionné plus haut, caractérisé par le fait que l'arbre de balancier est solidaire de la cage tandis que le balancier est monté pivotant en référence à l'arbre de balancier au moyen d'un roulement de balancier, à billes ou à galets.

Grâce à ces caractéristiques, les paliers inférieur et supérieur, habituellement utilisés pour assurer le pivotement de l'arbre de balancier, peuvent être supprimés et, par conséquent, la portion de la cage de tourbillon remplissant la fonction de pont de balancier, qui recouvre normalement le balancier-spiral, peut également être supprimée. De ce fait, le balancier-spiral et l'échappement sont plus facilement visibles que dans les tourbillons de l'art antérieur, et le tourbillon peut avoir une épaisseur très réduite.

Selon un mode de réalisation préféré, le roulement de cage comprend une partie centrale et une partie externe dont l'une est solidaire de la cage et l'autre est destinée à être rendue solidaire du mouvement horloger, l'arbre de balancier étant assemblé directement à la partie du roulement de cage qui est solidaire de la cage.

De manière avantageuse, le roulement de cage comprend un moyeu solidaire de la cage et une bague externe destinée à être rendue solidaire du mouvement horloger, l'arbre de balancier étant alors solidaire du moyeu. De plus, l'arbre de balancier peut préférablement présenter un épaulement, contre lequel le moyeu est agencé en butée, et un filetage, ménagé à son extrémité située en regard de l'épaulement et, sur lequel est vissé un écrou de manière à rendre l'arbre de balancier et le moyeu solidaires l'un de l'autre.

Un pignon d'entraînement de la cage est alors préférablement interposé entre le moyeu et l'écrou.

Selon des caractéristiques préférées de la présente invention, la cage de tourbillon comprend un pont inférieur, solidaire du moyeu, et un pont supérieur, solidaire du pont inférieur, l'échappement comprenant une ancre et une roue d'échappement agencées toutes deux de manière à pivoter entre les ponts inférieur et supérieur.

De manière générale, on peut prévoir que la cage comprend un pont inférieur, solidaire du moyeu et, présentant au moins une portion située à la périphérie du roulement de cage. Ainsi, la bague externe peut être munie d'une denture remplissant le rôle de roue fixe pour le tourbillon, la portion du pont inférieur située à la périphérie du roulement de cage portant une roue d'échappement dont le pignon est agencé en prise avec la roue fixe.

Par ailleurs, le roulement de balancier comprend avantageusement des cages interne et externe, le balancier étant solidaire de la cage externe, avec interposition d'un organe intermédiaire de forme sensiblement annulaire et, portant une cheville pour remplir la fonction de plateau en relation avec l'échappement.

Selon une variante de réalisation préférée, la cage interne comprend une portion de l'arbre de balancier, associée à une bague assemblée à ce dernier.

En outre, de manière générale, on peut prévoir que l'arbre de balancier porte une virole de fixation d'une première extrémité du spiral. Préférablement, le balancier porte un organe de fixation d'une seconde extrémité du spiral.

La présente invention concerne également un mouvement horloger comportant un tourbillon selon les caractéristiques ci-dessus, ainsi qu'une pièce d'horlogerie comportant une boîte fermée par au moins une glace et logeant un tel mouvement horloger, le tourbillon étant agencé de telle manière que le spiral est visible directement au travers de la glace, sans interposition d'un autre composant entre lui et la glace. Un tel mouvement horloger pourrait également comprendre un système de remontage automatique comportant une masse de forme annulaire disposée autour du mouvement sur sa périphérie. De cette manière, on obtient un mouvement automatique à tourbillon qui est extrêmement plat.

Grâce à de telles caractéristiques, on obtient une pièce d'horlogerie offrant une vue spectaculaire sur les composants principaux qui l'animent.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:
- les figures 1 et 2 représentent des vues en perspective simplifiées, depuis un côté et l'autre, d'un tourbillon selon un mode de réalisation préféré de l'invention, et
- les figures 3, 4 et 5 représentent des vues en coupe transversale du tourbillon des figures 1 et 2, prises suivant trois plans de coupe respectifs différents.

### Mode(s) de réalisation de l'invention

Les figures 1 et 2 représentent des vues en perspective simplifiées, depuis un côté et l'autre, d'un tourbillon 1 selon un mode de réalisation préféré de l'invention. Ces vues permettent d'apprécier l'apparence générale du tourbillon 1 et plus particulièrement à quel point celle-ci est spectaculaire.

En effet, le tourbillon 1 comporte un ensemble balancier-spiral comprenant un spiral 2 surmontant un balancier 4, le spiral 2 étant situé sur le dessus du tourbillon 1, sans qu'aucun autre composant ne soit agencé au-dessus de lui. Par conséquent, si le tourbillon est agencé en regard d'une glace dans une pièce d'horlogerie, le spiral est intégralement visible, le balancier 4 n'étant quant à lui que partiellement masqué par le spiral 2.

Le balancier 4 est porté par un arbre de balancier 6 agencé au centre du tourbillon 1. Il comporte deux bras 8 dont l'un porte un piton 10 de fixation de l'extrémité externe 12 du spiral 2. L'extrémité interne 14 du spiral 2 est quant à elle solidaire d'une virole 16 portée par l'arbre de balancier 6.

Le tourbillon comporte en outre une cage 18 comprenant notamment des ponts inférieur 20 et supérieur 22, agencés sous le balancier 4. Les ponts sont reliés l'un à l'autre au moyen de piliers de cage 24, de manière conventionnelle.

Des composants d'un échappement, en particulier un mobile d'échappement 26 (comportant une roue et un pignon de manière connue) et une ancre 28, sont pivotés entre les deux ponts 20 et 22, au moyen de pierres 30, de manière connue.

La figure 2 illustre plus particulièrement comment le tourbillon 1 peut être assemblé au bâti d'un mouvement horloger (non représenté) et comment les oscillations du balancier-spiral peuvent être entretenues.

A cet effet, le tourbillon 1 comporte un roulement de cage 32 de type conventionnel, à billes ou à galets. Le roulement de cage 32 comprend un moyeu 34 solidaire de la cage 18 (comme cela ressortira plus clairement de la description détaillée des figures 3 à 5) ainsi qu'une bague externe 36, destinée à être rendue solidaire d'un élément de bâti du mouvement horloger, en principe au moyen de vis (non représentées),

Un écrou 38 est solidaire du moyeu 34, d'une manière qui sera décrite ultérieurement, et assure en même temps le serrage d'un pignon d'entraînement 40 de la cage 18. Le pignon d'entraînement 40 est destiné à engrener avec un mobile du rouage de finissage du mouvement horloger, de manière connue.

La bague externe 36 présente une denture périphérique 42 lui permettant de remplir le rôle de roue fixe. En effet, le pont inférieur 20 présente une forme telle que sa portion portant le mobile d'échappement 26 est située à la périphérie du roulement de cage 32. De ce fait, le pignon d'échappement engrène avec la denture 42 de la bague externe 36, de manière à entraîner toute la cage 18 en rotation, de manière conventionnelle.

Les figures 3, 4 et 5 représentent des vues en coupe transversale du tourbillon 1, prises suivant trois plans de coupe respectifs différents, à savoir un premier passant par le mobile d'échappement 26, un second passant par un pilier 24 de la cage 18 et, le troisième passant par l'ancre 28. Ces figures permettent de mieux apprécier certains détails de construction.

Plus particulièrement, il apparaît que l'arbre de balancier 6 présente un épaulement 44, agencé en butée contre le moyeu 34, et comporte un filetage à son extrémité inférieure 46 coopérant avec l'écrou 38, de telle manière que le pignon d'entraînement 40 est serré entre l'écrou 38 et le moyeu 34. Dans le même temps, l'écrou 38 assure le serrage du moyeu 34 contre l'arbre de balancier 6 et rend ainsi ce dernier solidaire de la cage 18.

On notera également que le moyeu 34 est réalisé en deux parties, avec une bague 48 chassée sur une portion principale afin de permettre l'insertion des billes dans le roulement de cage lorsque la bague externe 36 est agencée en regard du moyeu 34.

En outre, des goupilles 50 et 52 assurent respectivement la tenue en rotation entre, d'une part, le pont inférieur 20 et le moyeu 34 et, d'autre part, le moyeu 34 et le pignon d'entraînement 40.

Par ailleurs, il ressort des figures 3 à 5 que le balancier 4 est monté rotatif sur l'arbre de balancier 6 au moyen d'un roulement de balancier 54, à billes, avec interposition d'un organe intermédiaire 56, de forme sensiblement annulaire, et portant une cheville pour remplir la fonction de plateau en relation avec un dard 58 (visible uniquement sur la figure 5) de l'ancre 28.

Le roulement de balancier 54 comprend une cage interne dont la fonction est assurée ici directement par l'arbre de balancier 6. Ce dernier présente une bague 60 réalisée d'une pièce avec l'arbre, tandis qu'une seconde bague 62, rapportée, est chassée sur l'arbre de balancier 6 pour emprisonner les billes, après qu'une cage externe 64 ait été agencée en regard de la cage interne.

Grâce à ces caractéristiques structurelles et d'assemblage, on obtient un ensemble dont le nombre de composants est réduit, entraînant une masse réduite pour le tourbillon selon la présente invention. En outre, cette structure permet d'obtenir un ensemble plus compact et beaucoup moins épais qu'avec les constructions de l'art antérieur.

Comme déjà mentionné plus haut, selon cette forme d'exécution, une première extrémité du spiral est solidaire de l'arbre de balancier tandis que sa seconde extrémité est solidaire du balancier lui-même, à titre de variante de réalisation préférée mais non limitative. Cette caractéristique particulière permet de se passer d'un pont pour assurer le maintien de l'extrémité externe du spiral et permet par conséquent d'accentuer l'apparence spectaculaire offerte par le tourbillon selon la présente invention.

En effet, si le tourbillon 1 est agencé en regard d'une glace de pièce d'horlogerie, il est ainsi possible de le rendre apparent sans qu'aucun autre composant du mouvement horloger correspondant ne soit positionné entre le spiral et la glace.

La description qui précède s'attache à décrire un mode de réalisation particulier à titre d'illustration non limitative et, l'invention n'est pas limitée à la mise en oeuvre de certaines caractéristiques particulières qui viennent d'être décrites, comme par exemple le mode de fixation des extrémités du spiral ou encore la forme des ponts 20 et 22 de la cage de tourbillon. En effet, on peut prévoir que le pont supérieur présente une portion agencée à proximité du spiral pour y assurer l'ancrage de l'une de ses extrémités, sans sortir du cadre de la présente invention. Dans une autre variante, le pont inférieur 20 et/ou le pont supérieur 22 peuvent être monoblocs avec le moyeu 34 du roulement de cage 32. De manière similaire, le mode de fixation de l'arbre de balancier au moyeu du roulement de cage peut être modifié sans sortir du cadre de la présente invention. On peut par exemple prévoir que l'arbre de balancier comporte un filetage supplémentaire destiné à coopérer avec un taraudage ménagé dans le moyeu, pour assurer une liaison par vissage entre eux.

L'homme du métier ne rencontrera pas de difficulté particulière pour adapter le contenu de la présente divulgation à ses propres besoins et mettre en oeuvre un tourbillon comportant une cage et un arbre de balancier solidaire de cette dernière, le balancier étant monté rotatif sur l'arbre de balancier au moyen d'un roulement de balancier, à billes ou à galets, sans sortir du cadre de la présente invention.

Ainsi, il est également possible, à titre d'exemple non limitatif, de prévoir que la partie externe du roulement de cage est solidaire de la cage, tandis que sa partie centrale est destinée à être rendue solidaire du mouvement horloger. Dans ce cas, le mouvement pourra comporter une couronne à denture interne pour engrener avec le pignon du mobile d'échappement, tandis que le pignon d'entraînement de la cage sera solidaire de la partie externe du roulement de cage. Le terme « tourbillon » doit également être pris dans un sens large qui englobe un mécanisme carrousel car, par exemple, les parties fixes 36 et 42 pourraient être solidaires d'une roue mobile entrainée par le rouage de finissage.

Avantageusement, un tourbillon selon l'invention peut être utilisé en combinaison avec un système de remontage automatique du barillet du mouvement dont la masse a une forme annulaire et est disposée autour de la périphérie du mouvement ce qui résulte en un mouvement à tourbillon automatique qui est extrêmement plat.

## Revendications

1. Tourbillon (1), pour mouvement horloger, comportant une cage (18) destinée à être montée rotative sur un élément de bâti du mouvement horloger par l'intermédiaire d'un roulement de cage (32), ladite cage (18) portant notamment un arbre de balancier (6), portant lui-même un balancier (4), ainsi qu'un échappement (26, 28) et un spiral (2), **caractérisé en ce que** ledit arbre de balancier (6) est solidaire de ladite cage (18) tandis que ledit balancier (4) est monté pivotant en référence audit arbre de balancier (6) au moyen d'un roulement de balancier (54).

2. Tourbillon (1) selon la revendication 1, ledit roulement de cage (32) comprenant une partie centrale (34, 48) et une partie externe (36) dont l'une est solidaire de ladite cage (18) et l'autre est destinée à être rendue solidaire du mouvement horloger, **caractérisé en ce que** ledit arbre de balancier (6) est assemblé directement à la partie dudit roulement de cage (32) qui est solidaire de ladite cage (18).

3. Tourbillon (1) selon la revendication 1 ou 2, ledit roulement de cage (32) comprenant un moyeu (34, 48) solidaire de ladite cage (18) et une bague externe (36) destinée à être rendue solidaire du mouvement horloger, **caractérisé en ce que** ledit arbre de balancier (6) est solidaire dudit moyeu (34, 48).

4. Tourbillon (1) selon la revendication 3, **caractérisé en ce que** ledit arbre de balancier (6) présente
un épaulement (44), contre lequel ledit moyeu (34) est agencé en butée, et
un filetage, ménagé à son extrémité (46) située en regard dudit épaulement (44) et, sur lequel est vissé un écrou (38) de manière à rendre ledit arbre de balancier (6) et ledit moyeu (34) solidaires l'un de l'autre.

5. Tourbillon (1) selon la revendication 4, **caractérisé en ce qu'un** pignon d'entraînement (40) de ladite cage (18) est interposé entre ledit moyeu (34) et ledit écrou (38).

6. Tourbillon (1) selon l'une quelconque des revendications 3 à 5, **caractérisé en ce que** ladite cage (18) comprend un pont inférieur (20), solidaire dudit moyeu (34), et un pont supérieur (22), solidaire dudit pont inférieur (20), ledit échappement comprenant une ancre (28) et un mobile d'échappement (26) agencés tous deux de manière à pivoter entre lesdits ponts inférieur et supérieur (20, 22).

7. Tourbillon (1) selon l'une quelconque des revendications 3 à 5, **caractérisé en ce que** ladite cage (18) comprend un pont inférieur (20), solidaire dudit moyeu (34) et, présentant au moins une portion située à la périphérie dudit roulement de cage (32).

8. Tourbillon (1) selon la revendication 7, **caractérisé en ce que** ladite bague externe (36) comprend une denture remplissant le rôle de roue fixe pour le tourbillon (1), ladite portion dudit pont inférieur (20) portant un mobile d'échappement (26) dont le pignon est agencé en prise avec ladite roue fixe.

9. Tourbillon (1) selon l'une quelconque des revendications précédentes, ledit roulement de balancier (54) comprenant des cages interne (6, 60, 62) et externe (64), ledit balancier (4) étant solidaire de ladite cage externe (64), avec interposition d'un organe intermédiaire (56) de forme sensiblement annulaire, et portant une cheville pour remplir la fonction de plateau en relation avec ledit échappement (26, 28).

10. Tourbillon (1) selon la revendication 9, **caractérisé en ce que** ladite cage interne (6, 60, 62) comprend une portion dudit arbre de balancier (6, 60), associée à une bague (62) assemblée à ce dernier.

11. Tourbillon (1) selon l'une quelconque des revendications précédentes, **caractérisé en ce que** ledit arbre de balancier (6) porte une virole (16) de fixation d'une première extrémité (14) dudit spiral (2).

12. Tourbillon (1) selon la revendication 11, **caractérisé en ce que** ledit balancier (4) porte un organe de fixation (10) d'une seconde extrémité (12) dudit spiral (2).

13. Mouvement horloger comprenant un tourbillon (1) selon l'une quelconque des revendications 1 à 12.

14. Mouvement horloger selon la revendication 13, comprenant une source d'énergie mécanique associée à un mécanisme de remontage automatique, **caractérisé en ce que** ledit mécanisme de remontage automatique comporte une masse mobile de forme annulaire et disposée à la périphérie du mouvement horloger.

15. Pièce d'horlogerie comportant une boîte fermée par au moins une glace et logeant un mouvement horloger selon la revendication 13 ou 14, **caractérisée en ce que** ledit tourbillon (1) est agencé de telle manière que ledit spiral (2) est visible directement au travers de ladite glace, sans interposition d'un autre composant entre lui et ladite glace.

## Patentansprüche

1. Tourbillon (1) für ein Uhrwerk, das ein Rohwerk (18) aufweist, das dazu bestimmt ist, über ein Rohwerklager (32) drehbar auf einem Gestellelement des Uhrwerks zu lagern, wobei das Rohwerk (18) insbesondere eine Unruhwelle (6), die wiederum eine Unruh (4) trägt, sowie eine Hemmung (26, 28) und eine Spirale (2) trägt, **dadurch gekennzeichnet, dass** die Unruhwelle (6) fest mit dem Rohwerk (18) verbunden ist, während die Unruh (4) mittels eines Unruhlagers (54) in Bezug zur Unruhwelle (6) drehbar gelagert ist.

2. Tourbillon (1) nach Anspruch 1, wobei das Rohwerklager (32) einen mittleren Abschnitt (34, 48) und einen äußeren Abschnitt (36) aufweist, von denen der eine fest mit dem Rohwerk (18) verbunden ist und der andere dazu bestimmt ist, mit dem Uhrwerk fest verbunden zu werden, **dadurch gekennzeichnet, dass** die Unruhwelle (6) direkt an dem Abschnitt des Rohwerklagers (32) zusammengebaut ist, der fest mit dem Rohwerk (18) verbunden ist.

3. Tourbillon (1) nach Anspruch 1 oder 2, wobei das Rohwerklager (32) eine Nabe (34, 48), die fest mit dem Rohwerk (18) verbunden ist, und einen Außenring (36) aufweist, der dazu bestimmt ist, fest mit dem Uhrwerk verbunden zu werden, **dadurch gekennzeichnet, dass** die Unruhwelle (6) fest mit der Nabe (34, 48) verbunden ist.

4. Tourbillon (1) nach Anspruch 3, **dadurch gekennzeichnet, dass** die Unruhwelle (6) Folgendes aufweist:
eine Schulter (44), gegen die die Nabe (34) im Anschlag eingerichtet ist, und
ein Gewinde, das an seinem Ende (46) eingerichtet ist, das sich der Schulter (44) gegenüberstehend befindet, und auf das eine Mutter (38) geschraubt ist, derart, dass die Unruhwelle (6) und die Nabe (34) fest miteinander verbunden sind.

5. Tourbillon (1) nach Anspruch 4, **dadurch gekennzeichnet, dass** ein Antriebsritzel (40) des Rohwerks (18) zwischen der Nabe (34) und der Mutter (38) dazwischengestellt ist.

6. Tourbillon (1) nach einem der Ansprüche 3 bis 5, **dadurch gekennzeichnet, dass** das Rohwerk (18) eine untere Brücke (20), die fest mit der Nabe (34) verbunden ist, und eine obere Brücke (22) aufweist, die fest mit der unteren Brücke (20) verbunden ist, wobei die Hemmung einen Anker (28) und ein Hemmungsdrehteil (26) aufweist, die alle beide derart eingerichtet sind, dass sie sich zwischen der unteren und der oberen Brücke (20, 22) drehen.

7. Tourbillon (1) nach einem der Ansprüche 3 bis 5, **dadurch gekennzeichnet, dass** das Rohwerk (18) eine untere Brücke (20) aufweist, die fest mit der Nabe (34) verbunden ist und mindestens einen Abschnitt aufweist, der sich an der Peripherie des Rohwerklagers (32) befindet.

8. Tourbillon (1) nach Anspruch 7, **dadurch gekennzeichnet, dass** der Außenring (36) eine Zahnung aufweist, die die Rolle des Festrades für das Tourbillon (1) erfüllt, wobei der Abschnitt der unteren Brücke (20) ein Hemmungsdrehteil (26) trägt, dessen Trieb im Eingriff mit dem Festrad eingerichtet ist.

9. Tourbillon (1) nach einem der vorhergehenden Ansprüche, wobei das Unruhlager (54) innere (6, 60, 62) und äußere (64) Rohwerke aufweist, wobei die Unruh (4) mit Dazwischenstellung eines Zwischenorgans (56), dessen Form im Wesentlichen kreisförmig ist und das einen Stift trägt, um in Bezug zur Hemmung (26, 28) die Funktion der Schale zu erfüllen, fest mit dem äußeren Rohwerk (64) verbunden ist.

10. Tourbillon (1) nach Anspruch 9, **dadurch gekennzeichnet, dass** das innere Rohwerk (6, 60, 62) einen Abschnitt der Unruhwelle (6, 60) aufweist, der einem Ring (62) zugehörig ist, der mit dieser letzteren zusammengebaut ist.

11. Tourbillon (1) nach einem der vorhergehenden Ansprüche, **dadurch gekennzeichnet, dass** die Unruhwelle (6) eine Spiralrolle (16) zur Befestigung eines ersten Endes (14) der Spirale (2) trägt.

12. Tourbillon nach Anspruch 11, **dadurch gekennzeichnet, dass** die Unruh (4) ein Organ (10) zur Befestigung eines zweiten Endes (12) der Spirale (2) trägt.

13. Uhrwerk, das ein Tourbillon (1) nach einem der Ansprüche 1 bis 12 aufweist.

14. Uhrwerk nach Anspruch 13, das eine mechanische Energiequelle aufweist, die einem automatischen Aufziehmechanismus zugehörig ist, **dadurch gekennzeichnet, dass** der automatische Aufziehmechanismus eine bewegliche Masse aufweist, deren Form kreisförmig ist und die an der Peripherie des Uhrwerks angeordnet ist.

15. Uhr, die ein Gehäuse aufweist, das durch mindestens ein Glas geschlossen ist und ein Uhrwerk nach einem der Ansprüche 13 oder 14 aufnimmt, **dadurch gekennzeichnet, dass** das Tourbillon (1) derart eingerichtet ist, dass die Spirale (2) direkt und ohne Dazwischenstellung eines anderen Bauteils zwischen ihr und dem Glas durch das Glas sichtbar ist.

## Claims

1. Tourbillon (1) for a horological movement, comprising a cage (18) which is designed to be fitted such as to rotate on a frame element of the horological movement, by means of a cage bearing (32), said cage (18) bearing in particular a balance shaft (6) which itself bears a balance (4), as well as an escapement (26, 28) and a balance spring (2), **characterized in that** said balance shaft (6) is integral with said cage (18), whereas said balance (4) is fitted such as to pivot with reference to said balance shaft (6) by means of a balance bearing (54).

2. Tourbillon (1) according to Claim 1, said cage bearing (32) comprising a central part (34, 48) and an outer part (36), one of which is integral with said cage (18), and the other one of which is designed to be rendered integral with the horological movement, **characterized in that** said balance shaft (6) is assembled directly on the part of the said cage bearing (32) which is integral with said cage (18).

3. Tourbillon (1) according to Claim 1 or 2, said cage bearing (32) comprising a hub (34, 38) which is integral with the said cage (18), and an outer ring (36) which is designed to be rendered integral with the horological movement, **characterized in that** said balance shaft (6) is integral with said hub (34, 48).

4. Tourbillon (1) according to Claim 3, **characterized in that** said balance shaft (6) has:
a shoulder (44) against which said hub (34) is designed to abut; and
a thread which is provided at its end (46) situated opposite said shoulder (44), and on which a nut (38) is screwed such as to render said balance shaft (6) and said hub (34) integral with one another.

5. Tourbillon (1) according to Claim 4, **characterized in that** a pinion (40) to drive said cage (18) is interposed between said hub (34) and said nut (38).

6. Tourbillon (1) according to any one of Claims 3 to 5, **characterized in that** said cage (18) comprises a lower bridge (20) which is integral with said hub (34), and an upper bridge (22) which is integral with said lower bridge (20), said escapement comprising an anchor (28) and an escapement wheel (26) which are both placed such as to pivot between said upper and lower bridges (20, 22).

7. Tourbillon (1) according to any one of Claims 3 to 5, **characterized in that** said cage (18) comprises a lower bridge (20) which is integral with said hub (34), and has at least a portion which is situated on the periphery of said cage bearing (32).

8. Tourbillon (1) according to Claim 7, **characterized in that** said outer ring (36) comprises a toothing which plays the role of a fixed wheel for the tourbillon (1), said portion of said lower bridge (20) bearing an escapement wheel (26) the pinion of which is placed such as to be engaged with said fixed wheel.

9. Tourbillon (1) according to any one of the preceding claims, said balance bearing (54) comprising inner (6, 60, 62) and outer (64) cages, said balance (4) being integral with said outer cage (64), with interposition of an intermediate unit (56) with a substantially annular form, and bearing a pin to act as a plate in relation with said escapement (26, 28).

10. Tourbillon (1) according to Claim 9, **characterized in that** said inner cage (6, 60, 62) comprises a portion of said balance shaft (6, 60) which is associated with a ring (62) assembled with the latter.

11. Tourbillon (1) according to any one of the preceding claims, **characterized in that** said balance shaft (6) bears a collet (16) for securing of a first end (14) of said balance spring (2).

12. Tourbillon (1) according to Claim 11, **characterized in that** said balance (4) bears a unit (10) for securing of a second end (12) of said balance spring (2).

13. Horological movement comprising a tourbillon (1) according to any one of Claims 1 to 12.

14. Horological movement according to Claim 13, comprising a source of mechanical energy associated with an automatic winding system, **characterized in that** said automatic winding system comprises a mobile mass with an annular form and is arranged on the periphery of the horological movement.

15. Horology piece comprising a case which is closed by at least one glass, and accommodates a horological movement according to Claim 13 or 14, **characterized in that** said tourbillon (1) is placed such that said balance spring (2) is visible directly through said glass, without interposition of another component between the balance spring and said glass.
